# EUROPÄISCHE PATENTSCHRIFT

(11) **EP 0 565 837 B1**
(45) Veröffentlichungstag und Bekanntmachung des Hinweises auf die Patenterteilung: **09.11.1994**
(21) Anmeldenummer: 93103016.7
(22) Anmeldetag: 26.02.1993
(51) Int. Cl.: B43M 7/02

(54) **Verfahren und Vorrichtung zum Entleeren von Briefumschlägen**
Method and apparatus for removing contacts of envelopes
Méthode et dispositif pour vider des enveloppes

(30) Priorität: 09.04.1992 DE 4211885
(43) Veröffentlichungstag der Anmeldung: 20.10.1993
(73) Patentinhaber: Stielow GmbH, D-22850 Norderstedt (DE)
(72) Erfinder: Lund, Bernd, W-2000 Hamburg 73 (DE)
(74) Vertreter: von Raffay, Vincenz, Dipl.-Ing.

(56) Entgegenhaltungen:
- EP-A- 0 048 485
- FR-A- 2 135 481
- FR-A- 2 428 529
- FR-A- 2 471 223
- US-A- 3 238 926
- US-A- 4 123 890
- US-A- 4 893 454
- PATENT ABSTRACTS OF JAPAN vol. 015, no. 239 (M-1126)20. Juni 1991

## Beschreibung

Die Erfindung betrifft ein Verfahren nach dem Oberbegriff des Patentanspruches 1 bzw. eine Vorrichtung nach dem Oberbegriff des Patentanspruches 3.

Aus der US-PS 4,893,454 ist ein Verfahren und eine Vorrichtung der vorstehend genannten Art bekannt. Bei dieser Vorrichtung werden die Umschläge an zwei kurzen und einer langen Kante geöffnet, einer Entnahmevorrichtung zugefördert, an der die Umschlagseiten durch mit Saugern versehene Hebel seitlich nach unten gebogen werden, um die Umschlagseiten praktisch zu falzen, so daß der Inhalt sichtbar und freigelegt wird. Dieser Inhalt kann dann entnommen werden. Dieses kann dadurch geschehen, daß die geöffneten Umschläge nacheinander in eine offene Transporteinrichtung übergeben werden, in der mehrere Umschläge zur Entnahme präsentiert werden.

Aus der FR-PS 2 135 481 ist eine Vorrichtung bekannt, bei der die Umschläge vorzugsweise an zwei langen und einer kurzen Seite durch Schneiden geöffnet werden. Die Umschläge werden dann liegend in eine Entnahmevorrichtung gefördert, die aus einem Förderband besteht, auf der die Umschläge aufliegen und über dem eine Unterdrucktrommel angeordnet ist, die die obere Umschlagseite ansaugt und nach oben abklappt. Es wird nur eine Umschlagseite seitlich abgezogen. Die andere Umschlagseite wird gradlinig mit dem Inhalt weitergefördert. Es besteht die Gefahr, daß der Umschlaginhalt mit der oberen Umschlagseite mit angesaugt und damit mit weggeklappt wird. Hierdurch wird die Entnahme zumindest unvollständig.

Aus der US-PS 5,052,875 ist ebenfalls eine Vorrichtung und ein Verfahren bekannt, gemäß der Oberbegriffe der Ansprüche 1 und 3, bei der die Umschläge ebenfalls an einer langen Kante, die oben liegt, und an den zwei kurzen Kanten geöffnet werden. Auf der nach wie vor geschlossenen langen Kante steht der Umschlag, dessen Seiten durch Sauger auseinanderbewegt und einer Führung zur Aufrechterhaltung und Fortsetzung dieser Trennbewegung zugefördert werden. Der Umschlaginhalt kann dann nach oben entnommen werden.

Aus der US-PS 4,295,321 ist eine Vorrichtung bekannt, durch die der an zwei kurzen und einer langen Seite geöffnete Umschlag liegend einer Vakuumtrommel zugeführt wird, die die eine geöffnete Umschlagseite ansaugt und so den Umschlag nach unten abfördert. Der Inhalt wird von einer Abzugsrolle erfaßt. Die Vakuumtrommel erfaßt nur die eine Umschlagseite und zieht den gesamten Umschlag, bedingt durch die Verbindung an der nicht geöffneten, langen Kante, nach unten ab.

Der Erfindung liegt nun die Aufgabe zugrunde, ein Verfahren und eine Vorrichtung der eingangs genannten Art zu schaffen, wobei die Vorrichtung kompakt aufgebaut ist, so daß der Umschlag nur kurze Wege zurückzulegen braucht, gleichzeitig unterschiedliche Umschlagformate bearbeitet werden können und eine automatische Entnahme des Inhaltes erfolgt.

Diese Aufgabe wird grundsätzlich durch das Verfahren des Anspruches 1 bzw. durch die Vorrichtung nach Anspruch 3 gelöst. In den Ansprüchen 2 bzw. 4 sind besondere Ausgestaltungen unter Schutz gestellt.

Erfindungsgemäß wird der Umschlag an einer kurzen und zwei langen Kanten geöffnet. Nicht geöffnet wird er also lediglich an einer kurzen Kante. Der auf diese Weise geöffnete Umschlag wird auf einer der geöffneten langen Kanten stehend der Entnahmevorrichtung zugefördert, in der die beiden Umschlagseiten nach links und rechts, vorzugsweise um ca. 90°, abgezogen werden. Der Inhalt wird gradlinig fortbewegt und ist so praktisch entnommen bzw. kann er auch einer Weiterverarbeitung zugeführt werden. Die Entnahme findet vollständig automatisch statt. Die in Transportrichtung hinten liegende, nicht geöffnete kurze Kante unterstützt die Entnahmebewegung dadurch, daß die beiden Umschlagseiten nach links und rechts abgezogen werden, und die hintere Kante entsprechend auf den Umschlaginhalt in Richtung seiner erwünschten gradlinigen Bewegung einwirkt.

Bei einer vorteilhaften Ausführungsform erfolgt die Öffnung der zweiten, langen Kante stehend unmittelbar vor dem Eintritt in die Abzugseinrichtung. Hierdurch entsteht eine kompakte Bauweise, die es ermöglicht, das Schneidwerk für diese zweite, dann untenliegende lange Kante und die Abzugseinrichtung gemeinsam anzutreiben. Dadurch, daß die Umschlagseiten links und rechts abgezogen werden, ist es entweder visuell oder durch entsprechende Sensoren erkennbar, ob wirklich der gesamte Inhalt gradlinig weiterbewegt wird. Da die Entnahme praktisch vollständig automatisch erfolgt, kann die Bedienungsperson sich auf das Überwachen und ggf. eine Sortierung konzentrieren. Die beweglichen Teile sind im wesentlichen relativ langsam rotierende Teile, so daß die Geräuschentwicklung gering ist.

In den Ansprüchen 5 bis 10 sind vorteilhafte Ausgestaltungen unter Schutz gestellt.

Im folgenden wird die Erfindung unter Hinweis auf die Zeichnung anhand eines Ausführungsbeispieles näher erläutert.

Es zeigt:
- Fig. 1: eine perspektivische Ansicht schräg von oben einer Ausführungsform der Erfindung;
- Fig. 2: eine Draufsicht der Vorrichtung nach Fig. 1 von oben;
- Fig. 3: eine Ansicht der Entnahmevorrichtung bzw. Abzugseinrichtung im vergrößerten Maßstab von oben;
- Fig. 4: einen Schnitt gemäß der Linie A-A der Fig. 3;
- Fig. 5: eine der Fig. 4 entsprechende Ansicht von oben, jedoch mit einem Umschlag in einem weiter fortgeschrittenen Stadium des Entnahmevorganges;
- Fig. 6: eine Einzelheit in Seitenansicht des Teiles der Vorrichtung zum Übergeben der bereits an zwei Seiten geöffneten Umschläge in den letzten Bearbeitungsbereich der Vorrichtung;
- Fig. 7: eine Einzelheit in Seitenansicht des Teils der Vorrichtung zum Zuführen der Umschläge zum ersten Schneid- oder Schlitzwerk;
und
- Fig. 8: eine Einzelheit in Seitenansicht zum Zuführen der Umschläge zum zweiten Schlitz oder Schneidwerk.

Durch die in der Zeichnung dargestellte Vorrichtung können Umschläge unterschiedlichster Größe gleichzeitig bearbeitet werden. Eine Sortierung ist daher nicht erforderlich. Die Umschläge werden lediglich mit einer kurzen Kante nach rechts ausgerichtet in dem Eingangsschacht 1 gestapelt. In dem Bereich dieses Eingangsschachtes 1 sind Zahnriemen 2 vorhanden, die den Umschlagstapel mittels eines Vorschubgewichtes 3 in Richtung eines Entnahmesaugarmes 4 transportieren. Rückhaltefinger 5 sind mit einem Sensor 6 gekoppelt. Diese sorgen für eine korrekte Entnahmestellung der eingelegten Umschläge. Durch den mit Vakuum beaufschlagten Saugarm wird dann ein Umschlag aus den Schacht entnommen und auf die Transportebene 7 gelegt. Hier erfolgt also die Vereinzelung. Eine kontinuierlich angetriebene Gummiwalze 8 dient als Passer für eine korrekte Positionierung zum Öffnen der einen kurzen Umschlagkante.

Für den Transport des Umschlages in das erste Schneidwerk 9 sind in der Transportebene 7 drei Zahnriemen 10 mit Transportnocken 11 angeordnet. Die Anordnung ist so gewählt, daß bei unterschiedlicher Größe der Umschläge mindestens zwei der drei Transportnocken für einen positiven Transport in Richtung des ersten Schneidwerkes mit dem Umschlag in Eingriff sind. Dieses wird beim Betrachten der Fig. 1 und 2 in Verbindung mit Fig. 7 deutlich.

Durch das erste Schneidwerk 9 und eine Gummiwalze 12 wird der Umschlag mit seiner langen Kante an eine Führungskante 13 eines zweiten Schneidwerks 14 transportiert und dort positioniert (siehe auch Fig. 8). Bei dieser Bearbeitung und Bewegung liegt der Umschlag praktisch in der Transportebene 7, die in den Fig. 7 und 8 erkennbar ist.

Über der Transportebene 7 ist ein Kettentrieb 15 mit Transportfingern 16 (siehe Fig. 8) angeordnet. Die Transportfinger 16 dienen der Bewegung des Umschlages in das zweite Schneidwerk 14 zum Öffnen an einer langen Umschlagkante. Der in dem zweiten Schneidwerk 14 (siehe Fig. 1 und 2) geöffnete Umschlag wird durch das zweite Schneidwerk 14 gegen eine rechte Seitenwand 17 der Transportebene 7 gefördert (Fig. 2). In diesem Bereich ist unter der Transportebene eine Schwinge 18 mit einer kontinuierlich angetriebenen Gummirolle 19 angeordnet (siehe Fig. 6).

Die Gummirolle 19 transportiert den Umschlag, wenn sie in die Transportebene vorsteht in eine in Bewegungsrichtung angeordnete Tasche 20 einer Wendestation. Eine auf dem Drehpunkt der Schwinge 18 gelagerte zweite Gummirolle 21 sorgt für eine korrekte Positionierung.

Die Tasche 20 ist um 90° schwenkbar, um einen in sie hineinbewegten Umschlag aufzustellen, d.h. in eine senkrechte Stellung zu bringen. Hierdurch gelangt der aufgestellte Umschlag auch auf eine tieferliegende Transportfläche 22, in der das dritte Schneidwerk 23 angeordnet ist. Der Umschlag steht hier auf seiner noch geschlossenen zweiten Längsseite. Er wird in der Tasche 20 um das Maß x (siehe Fig. 6) angehoben und auf der Transportfläche 22 ausgerichtet. Ein Exzenter 24 dient dem Einschieben des Umschlages mit Hilfe von Friktion in das dritte Schneidwerk 23.

Dieses dritte Schneidwerk 23 öffnet die untere Längskante des Umschlages und transportiert ihn dabei in Richtung der eigentlichen Entnahmevorrichtung oder Abzugseinrichtung. Diese wird durch zwei stehende Saugzylinder 25 und 26 gebildet. Ein Sensor 27 steuert die Beaufschlagung von Öffnungen 28 der beiden Saugzylinder mit Unterdruck und startet die Drehbewegung der Saugzylinder. Der Sensor 27 selbst ist ortsfest.

Diese Teile sind in Draufsicht in Fig. 3 zusammen mit den Antriebsmitteln der verschiedenen, drehangetriebenen Teile und der Lagerung dieser Teile dargestellt. Es ist erkennbar, daß der Aufbau sehr kompakt ist, und daß in diesem Bereich praktisch nur Rotationsteile für die Bearbeitung sorgen.

Die Positionierung der Öffnungen 28 der beiden Saugzylinder erfolgt durch einen Sensor 29 und eine Kupplung-Brems-Kombination auf einer Antriebsachse 30. Die Drehbewegung dieser Antriebsachse 30 wird auf die anderen drehangetriebenen Teile durch Riemen und Zahnräder übertragen, wie es beim Betrachten der Fig. 3 deutlich wird. Ein Zahnradpaar 31 treibt den Saugzylinder 26 an. Dieser ist an einer Schwinge 32 federnd gelagert, um eine Anpassung an unterschiedliche Umschlagdicken zu gewährleisten.

In Transportrichtung des stehend geförderten Umschlages folgen auf die Saugzylinder 25,26 ein Rollenpaar 38 zur Erfassung und zur Entnahme des Umschlaginhaltes.

Zwei Schienen 34 dienen dem Abstreifen der Umschlagseiten U und V nach dem Umlenken durch die Saugzylinder und nach Abschaltung des Unterdrucks, ausgelöst durch den Sensor 33 (siehe Fig. 5). Eine vordere Friktionsrolle 35 dient der Auffächerung der einen Umschlagseite U. Eine gegenüber angeordnete zweite Friktionsrolle ist federnd gelagert und zieht den Umschlag an der anderen Umschlagseite V kraftschlüssig in eine Auswurfbahn 37.

Der an einer kurzen und einer langen Seite in mehr oder weniger herkömmlicher Weise geöffnete Umschlag wird nach dem Aufstellen durch die Tasche 20 stehend in das dritte Schneidwerk 23 gefördert, um an der noch geschlossenen, dann untenliegenden, langen Kante geöffnet zu werden. Dieses Schneidwerkzeug 23 bildet, wie besonders gut in Fig. 3 erkennbar, eine kompakte Einheit mit der eigentlichen Entnahmevorrichtung.

Während des Öffnens des Umschlages an der untenliegenden, langen Kante, wird dieser in die Saugzylinder 25 und 26 gefördert. Die Umschlagseiten U und V werden durch den an den Öffnungen 28 anstehenden Unterdruck mitgenommen und um ca. 90° umgelenkt, bis sie an den Schienen 34 abgestreift werden. Der Umschlaginhalt Z wird gradlinig weiterbewegt.

Die schneller laufende Friktionsrolle 35 fächert die Umschlagseite U auf. Die andere Friktionsrolle 36 erfaßt die andere Umschlagseite V und bewegt diese in die Auswurfbahn 37. Durch diese Bewegung praktisch des gesamten Umschlages, der an der einen kurzen Seite noch die beiden Seiten U und V verbindet, wirkt diese hintere geschlossene Kante auf den Umschlaginhalt und unterstützt die Transportbewegung durch das Rollenpaar 38. Hierdurch erfolgt praktisch eine automatische Entnahme. Die Aufnahme und Bearbeitung durch entsprechende, anschließende Vorrichtungen ist möglich.

Die Innenseite des Umschlages ist durch seine gestreckte Anordnung von der Bedienungsperson deutlich erkennbar, so daß eine optische Kontrolle möglich ist. Diese Kontrolle kann aber auch durch Sensoren automatisch erfolgen. Am Anfang des nächsten Bearbeitungszyklus wird der Umschlag dann von einer Auswerferrolle 39 ausgeworfen.

In Fig. 4 ist eine Ausführungsform für die Ausbildung der Saugzylinder dargestellt. Bei dieser Ausrührungsform weist jeder Saugzylinder 25,26 zwei Saugabschnitte 25A,25B bzw. 26A, 26B auf. Es ist die Lagerung an entsprechenden Wellen erkennbar. In jedem Saugabschnitt ist eine Saugöffnung 28 vorhanden. Die Versorgung mit Unterdruck der Öffnungen 28 erfolgt über eine Unterdruckquelle 40 und eine drehbare Saugluftdurchführung 41, die eine Verbindung mit einer Bohrung in jeder Antriebswelle herstellt. In Fig. 4 sind ebenfalls die in Fig. 3 dargestellten Zahnräder 31 und entsprechende Antriebsmittel sowie die Lagerung der Teile erkennbar.

Weiterhin ist in den Fig. 3 und 4 erkennbar, daß die entsprechenden Zylinder oder Rollen federnd an Schwingen oder Hebeln gelagert sind, um eine Anpassung an unterschiedliche Umschlagdicken zu gewährleisten.

In Fig. 3 ist ein Umschlag unmittelbar beim Einlaufen in den Bereich der Saugzylinder dargestellt. In Fig. 4 ist die Bearbeitung weiter fortgeschritten, d.h. der Umschlag verläßt gerade das dritte Schneidwerk 23 und die Umschlagseiten U und V sind bereits umgelenkt, so daß der Umschlaginhalt Z den Bereich der Rollen 38 erreicht hat. Ungefähr diese Stellung ist auch in Fig. 1 angedeutet. Es ist gut erkennbar, daß der Umschlag stehend in den Bereich der Entnahmevorrichtung gefördert wird, und daß der Umschlaginhalt geradlinig gefördert und entnommen wird, so daß eine große Sicherheit besteht, daß der gesamte Inhalt von dem Rollenpaar 38 erfaßt wird. Die Innenseite der umgelenkten Umschlagseiten U und V ist gut erkennbar, so daß ggf. erkannt werden kann, wenn nicht der gesamte Umschlaginhalt gradlinig abgezogen wurde.

In den Figuren 1 und 3 sind noch der Antriebsmotor 42, ein Zugmagnet 43, der Gerätehauptschalter 44, ein Display 45 und eine Zählerrückstelltaste 46 dargestellt. Die Stoppautomatik ist mit 47 bezeichnet. Eine Einzelauslösung 48 ist ebenso vorhanden wie eine stufenlose Geschwindigkeitsregelung 49, eine Statistikeinrichtung mit Drucker 50 und eine verstellbare Seitenführung 51.

Die Vorrichtung ist sehr kompakt aufgebaut. Hierzu trägt die Bau- und Antriebseinheit des dritten Schneidwerkes mit der Entnahmevorrichtung bei.

## Patentansprüche

1. Verfahren zum Entleeren von Briefumschlägen, die an drei Kanten durch Schlitzen, Schneiden oder Fräsen geöffnet und stehend einer Entnahmevorrichtung zugefördert werden, dadurch gekennzeichnet, daß die Briefumschläge an einer kurzen und zwei langen Kanten geöffnet, auf einer langen Kante stehend und mit in Transportrichtung hinten liegenden, nicht geöffneten kurzen Kante, in die Entnahmevorrichtung (25,26) gefördert werden, in der die beiden nur noch an einer kurzen Kante miteinander verbundenen Umschlagseiten (UV) seitlich nach links und rechts abgezogen werden, wobei der Inhalt (Z) gradlinig weitergefördert und dadurch entnommen wird.

2. Verfahren nach Anspruch 1, dadurch gekennzeichnet, daß die Briefumschläge zuerst an einer kurzen und einer langen Kante geöffnet werden und dann stehend mit der noch geschlossenen, zweiten langen Kante nach unten gerichtet an dieser geöffnet und daran anschließend der Entnahmevorrichtung zugefördert werden.

3. Vorrichtung zum Entleeren von Briefumschlägen, mit einer Einrichtung zum Öffnen der Briefumschläge an drei Kanten durch Schlitzen, Schneiden oder Fräsen und einer Einrichtung zum Fördern der geöffneten Briefumschläge auf einer langen Kante stehend in eine Entnahmevorrichtung mit einer Abzugseinrichtung, die die beiden Briefumschlagseiten nach links und rechts abzieht, dadurch gekennzeichnet, daß die an einer kurzen und zwei langen Kanten geöffneten Briefumschläge auf einer der langen Kanten stehend und mit in Transportrichtung hinten liegenden, nicht geöffneten kurzen Kante in die Entnahmevorrichtung förderbar sind, und daß die Abzugseinrichtung (25,26), die die beiden an einer kurzen Kante miteinander verbundenen Briefumschlagseiten (UV) seitlich nach links und rechts derart abzieht, daß der Inhalt (Z) mit Unterstützung der rückwärtigen, nicht geöffneten kurzen Kante gradlinig weitergefördert und entnommen wird.

4. Vorrichtung nach Anspruch 3, dadurch gekennzeichnet, daß die zuerst an einer kurzen und einer langen Kante geöffneten Briefumschläge, auf der noch geschlossenen zweiten langen Kante stehend, einem Schneid-, Schlitz- oder Fräswerk (23) zum Öffnen der zweiten langen Kante zuförderbar sind.

5. Vorrichtung nach Anspruch 4, dadurch gekennzeichnet, daß die Abzugseinrichtung durch zwei stehende, drehangetriebene Saugzylinder (25,26) gebildet ist, von denen je einer an einer Seite des geöffneten Umschlages angeordnet ist und die angrenzende Umschlagseite (U oder V) ansaugt, seitlich umlenkt und mitnimmt.

6. Vorrichtung nach Anspruch 5, dadurch gekennzeichnet, daß die Saugwirkung der Saugzylinder (25,26) solange aufrechterhalten wird, bis eine Umlenkung der angrenzenden Umschlagseite (U oder V) um ca. 90° erfolgt ist, wobei zur Steuerung der Saugwirkung am Umschlageinlauf und am 90°-Umlenkungspunkt Sensoren (27,33) vorgesehen sind.

7. Vorrichtung nach Anspruch 5 oder 6, dadurch gekennzeichnet, daß der eine Saugzylinder (26) zur Anpassung an die Umschlagdicke federnd gelagert ist.

8. Vorrichtung nach Anspruch 5, 6 oder 7, dadurch gekennzeichnet, daß zur Auffächerung der einen umgelenkten Umschlagseite (U) eine erste Friktionsrolle (35) und zum kraftschlüssigen Auswerfen der anderen umgelenkten Umschlagseite (V) eine zweite, federnd anliegende Friktionsrolle (36) vorgesehen ist.

9. Vorrichtung nach einem oder mehreren der vorstehenden Ansprüche 5 bis 8, dadurch gekennzeichnet, daß in Fortsetzung der gradlinigen Entnahmebewegung des Inhaltes Z hinter den Saugzylindern (25,26) Entnahmerollen (38) für den Inhalt vorgesehen sind.

10. Vorrichtung nach einem oder mehreren der vorstehenden Ansprüche 5 bis 9, dadurch gekennzeichnet, daß jeder Saugzylinder (25,26) zwei übereinander angeordnete Saugabschnitte (25A,25B; 26A,26B) aufweist, von denen jeder mit einer mit einer Unterdruckquelle (40) verbundenen Saugöffnung (28) versehen ist.

## Claims

1. Method for emptying envelopes, which are opened on three edges by slitting, cutting or milling and are conveyed upright to a removal device, characterized in that the envelopes are opened on one short edge and two long edges and standing on one long edge and with the unopened, short edge at the rear in the conveying direction, are fed into the removal device (25,26), in which the two envelope sides (UV) only interconnected at one short edge are drawn off laterally to the left and right, the content (Z) being linearly conveyed on and therefore removed.

2. Method according to claim 1, characterized in that the envelopes are firstly opened on one short and one long edge and are then in the upright position with the still closed, second long edge directed downwards opened at the said edge and subsequently fed to the removal device.

3. Apparatus for emptying envelopes, with a device for opening the envelopes on three edges by slitting, cutting or milling and a device for conveying the opened envelopes standing on one long edge into a removal device having a draw-out mechanism, which draws off to the left and right the two envelope sides, characterized in that the envelopes opened on one short and two long edges can be conveyed standing on one of the long edges and with the unopened, short edge at the rear in the conveying direction, into the removal device and that the draw-off mechanism (25,26) laterally draws off to the left and right the two envelope sides (UV) interconnected by one short edge in such a way that the content (Z) with the support of the rear, unopened short edge is linearly conveyed away and removed.

4. Apparatus according to claim 3, characterized in that the envelopes initially opened on one short and one long edge can be conveyed standing on the still closed second long edge to a cutting, slitting or milling mechanism (23) for opening the second long edge.

5. Apparatus according to claim 4, characterized in that the draw-off device is formed by two standing, rotated suction cylinders (25,26), whereof in each case one is positioned on one side of the opened envelope and exerts suction, laterally deflects and draws along the adjacent envelope side (U or V).

6. Apparatus according to claim 5, characterized in that the suction action of the suction cylinders (25,26) is maintained until there has been an approximately 90° deflection of the adjacent envelope side (U or V) and for controlling the suction action at the envelope entrance and at the 90° deflection point sensors (27,33) are provided.

7. Apparatus according to claims 5 or 6, characterized in that one suction cylinder (26) is resiliently mounted for adapting to the envelope thickness.

8. Apparatus according to claims 5,6 or 7, characterized in that for fanning out one deflected envelope side (U), a first friction roll (35) and for the frictional ejection of the other deflected envelope side (V) a second, resiliently engaging friction roll (36) is provided.

9. Apparatus according to one or more of the claims 5 to 8, characterized in that in continuation of the linear removal movement of the content (Z) behind the suction cylinders (25,26) are provided removal rolls (38) for the content.

10. Apparatus according to one or more of the claims 5 to 9, characterized in that each suction cylinder (25,26) has two superimposed suction sections (25A,25B;26A,26B), whereof each is provided with a suction opening (28) connected to a vacuum source (40).

## Revendications

1. Méthode pour vider des enveloppes qui sont ouvertes sur trois côtés par fendage, découpe ou fraisage et amenées, debout, à un dispositif de prélèvement, caractérisée par le fait que les enveloppes sont ouvertes sur un petit côté et sur deux grands côtés, puis amenées, debout sur un grand côté, et avec le petit côté non ouvert situé a l'arrière dans le sens du transport, dans le dispositif de prélèvement (25, 26) dans lequel les deux faces (UV) de l'enveloppe, qui ne sont encore reliées l'une à l'autre que par un petit côté, sont rabattues latéralement vers le gauche et la droite, le contenu (Z) continuant en ligne droite et étant de ce fait prélevé.

2. Méthode selon la revendication 1, caractérisée par le fait que les enveloppes sont tout d'abord ouvertes sur un petit côté et sur un grand côté puis, debout, orientées avec le second grand côté, encore fermé, vers le bas, ouvertes sur ce second grand côté, puis amenées ensuite au dispositif de prélèvement.

3. Dispositif pour vider les enveloppes, comportant un appareil pour ouvrir les enveloppes sur trois côtés par fendage, découpe ou fraisage, et un appareil pour transporter les enveloppes ouvertes, debout sur un grand côté, dans un dispositif de prélèvement comprenant un mécanisme de rabattement qui rabat vers la gauche et vers la droite les deux faces de l'enveloppe, caractérisé par le fait que les enveloppes, ouvertes sur un petit côté et sur deux grands côtés, peuvent être amenées, debout sur l'un des grands côtés et avec le petit côté non ouvert placé en arrière dans le sens du transport, dans le dispositif de prélèvement et que le mécanisme de rabattement (25,26) rabat latéralement, vers la gauche et vers la droite, les deux faces (UV) de l'enveloppe, reliées l'une à l'autre par un petit côté, de façon telle que le contenu (Z) poursuit en ligne droite avec l'aide du petit côté arrière, non ouvert, et est prélevé.

4. Dispositif selon la revendication 3, caractérisé par le fait que les enveloppes, tout d'abord ouvertes sur un petit côté et sur un grand côté, peuvent être amenées, debout sur le second grand côté encore fermé, à une cisaille, une refendeuse ou une fraise (23) pour ouverture du second grand côté.

5. Dispositif selon la revendication 4, caractérisé par le fait que le mécanisme de rabattement est formé par deux cylindres aspirants verticaux (25,26), qui sont entrainés en rotation et dont chacun est disposé d'un côté de l'enveloppe ouverte et aspire, dévie latéralement et entraine la face (U ou V) de l'enveloppe qui le jouxte.

6. Dispositif selon la revendication 5, caractérisé par le fait que l'action d'aspiration des cylindres aspirants (25,26) est maintenue jusqu'à ce que se produise une déviation, sur environ 90̸°, de la face (U ou V) de l'enveloppe qui le jouxte, des capteurs (27,33) étant prévus pour la commande de l'action d'aspiration à l'arrivée de l'enveloppe et au point de déviation sur 90̸°.

7. Dispositif selon la revendication 5 ou 6, caractérisé par le fait que l'un des cylindres aspirants (26) est monté élastiquement pour s'adapter à l'épaisseur de l'enveloppe.

8. Dispositif selon la revendication 5, 6 ou 7, caractérisé par le fait que pour rabattre ouverte la première face, déviée, de l'enveloppe, est prévu un premier rouleau de friction (35) et pour évacuer, par serrage en pression, l'autre face (V) déviée, de l'enveloppe est prévu un second rouleau de friction (36) qui s'appuie élastiquement.

9. Dispositif selon une ou plusieurs des revendications précédentes 5 à 8, caractérisé par le fait que dans la poursuite du mouvement de prélèvement en ligne droite du contenu Z sont prévus pour le contenu, derrière les cylindres aspirants (25,26), des rouleaux de prélèvement (38).

10. Dispositif selon une ou plusieurs des revendications précédentes 5 a 9, caractérisé par le fait que chaque cylindre aspirant (25,26) présente deux tronçons aspirants (25A,25B; 26A,26B) disposés l'un au-dessus de l'autre dont chacun est muni d'une ouverture d'aspiration (28) reliée a une source de vide (40̸).
